# EUROPÄISCHE PATENTSCHRIFT

(11) **EP 2 806 083 B1**
(45) Veröffentlichungstag und Bekanntmachung des Hinweises auf die Patenterteilung: **26.08.2020**
(21) Anmeldenummer: 13002705.5
(22) Anmeldetag: 24.05.2013
(51) Int. Cl.: E04F 13/08, E04F 13/24

(54) **Vorrichtung zur Befestigung von Kunststoffplatten an Bauwerken oder Bauteilen und Verfahren zum Auskleiden von Bauteilen oder Bauwerken mit Kunststoffplatten**
Device for fixing plastic boards to structures or components and method for lining components or structures with plastic boards
Dispositif de fixation de plaques de matière synthétique sur des constructions ou des éléments de construction et procédé d'habillage d'éléments de construction ou de constructions avec des plaques de matière synthétique

(43) Veröffentlichungstag der Anmeldung: 26.11.2014
(73) Patentinhaber: agru Kunststofftechnik Gesellschaft m.b.H., 4540 Bad Hall (AT)
(72) Erfinder: Uebigau, Michael, 4540 Bad Hall (AT); Hummel, Rudolf, 4540 Bad Hall (AT)
(74) Vertreter: Ofner, Clemens

(56) Entgegenhaltungen:
- EP-A1- 0 556 824
- EP-A2- 0 358 164
- EP-B1- 1 165 905
- DE-A1-102009 057 680

## Beschreibung

Die Erfindung betrifft eine Vorrichtung zur Befestigung von Kunststoffplatten an Bauteilen oder Bauwerken, insbesondere an Betonbauteilen oder Betonbauwerken. Darüber hinaus betrifft die Erfindung ein Verfahren zum Auskleiden von Bauteilen oder Bauwerken mit Kunststoffplatten, insbesondere von Betonbauteilen oder Betonbauwerken. Des Weiteren betrifft die Erfindung ein Befestigungs-Kit zur Befestigung von Kunststoffplatten an Bauteilen oder Bauwerken und ein Auskleidungs-System zum Auskleiden von Bauteilen oder Bauwerken.

Zur Abdichtung und zum Schutz von Betonbauteilen und -bauwerken sind Betonschutzplatten aus Kunststoff bekannt, mit denen die Betonbauteile und -bauwerke ausgekleidet werden. Mit den Kunststoffplatten ist die Herstellung von dichten Betonwannen und ein dauerhafter Schutz vor Korrosion und Abrieb möglich.

Die EP 1 165 905 B1 beschreibt eine Betonschutzplatte aus thermoplastischem Kunststoff, die über eine Vielzahl von Verankerungselementen verfügt. Die Kunststoffplatte wird an der Vorderseite mit Schalungselementen positioniert und an der Rückseite mit Beton vergossen, wobei die Verankerungselemente die Platten in alle Richtungen fixieren. Aus der EP 0 556 824 A1, der DE 10 2009 057 680 A1 und der EP 0 358 164 A2 sind weitere Vorrichtungen zum Fixieren von vorgelagerten Platten bekannt. Der einzige Unterschied der Erfindung zu der nächstliegenden Offenbarung EP 0556 824 A1 ist, dass das Induktion-Schweißen geeignete Element in dem Basiskörper eingebettet oder darauf befestigt ist. In EP 0556 824 A1 befindet sich das genannte Element an der Kunststoffplatte.

Darüber hinaus sind Kunststoffplatten bekannt, die nicht mit Beton vergossen, sondern im Abstand zu der Wand positioniert werden. Diese Kunststoffplatten brauchen nicht über Verankerungselemente, sondern nur über Distanzelemente zu verfügen, um die Platten an dem Bauteil oder Bauwerk abstützen zu können. Der entstehende Zwischenraum zwischen der Auskleidung und dem Bauteil oder Bauwerk kann dann zur Überprüfung des Abdichtungssystems dienen.

Zur Befestigung der Kunststoffplatten an der Wandung des Bauteils oder Bauwerks im Abstand zu der Wandung sind verschiedene Verfahren und Vorrichtungen bekannt. Die bekannten Befestigungsvorrichtungen zeichnen sich dadurch aus, dass die Kunststoffplatten von Befestigungselementen durchdrungen werden. Dadurch besteht die Notwendigkeit der späteren Abdichtung der Durchdringungen sowie die Gefahr einer Leckage im Bereich der Abdichtungen. Daher werden Kunststoffplatten auch mit Betonbauteilen und -bauwerken verklebt. Da die glatte Oberfläche der Kunststoffplatten aber keine dauerhafte, kraftschlüssige Verbindung mit dem Beton eingeht, besteht die Gefahr, dass sich die Kunststoffplatten im Laufe der Zeit lösen.

Der Erfindung liegt die Aufgabe zu Grunde, die Befestigung von Kunststoffplatten an Bauteilen oder Bauwerken und die Auskleidung von Bauteilen oder Bauwerken mit Kunststoffplatten zu vereinfachen und die Gefahr von Leckagen zu verringern.

Die Lösung dieser Aufgabe erfolgt erfindungsgemäß mit den Merkmalen der unabhängigen Patentansprüche. Die abhängigen Ansprüche beziehen sich auf bevorzugte Ausführungsformen der Erfindung.

Die erfindungsgemäße Vorrichtung zur Befestigung von Kunststoffplatten zeichnet sich durch einen Basiskörper mit einem Schweiß-Element aus, das einerseits eine form- und/oder kraftschlüssige Verbindung mit dem Bauteil oder Bauwerk und andererseits eine durchdringungsfreie Befestigung der Kunststoffplatten erlaubt, so dass eine Leckage an der Verbindungsstelle zwischen Kunststoffplatte und Basiskörper nicht auftreten kann.

Der Basiskörper weist eine dem Bauteil oder Bauwerk zugewandte Unterseite und eine der Kunststoffplatte zugewandte Oberseite auf, wobei der Basiskörper aus einem thermoplastischen Kunststoff besteht. Das Schweiß-Element besteht aus einem elektrisch leitfähigen Material, das in den Basiskörper an dessen Oberseite eingebettet ist oder auf der Oberseite des Basiskörpers befestigt ist. Folglich kann das Schweiß-Element auf der Oberfläche des Basiskörpers aufliegen oder teilweise oder vollständig in den Basiskörper eingebettet sein. Vorzugsweise ist das Schweißelement aber in den Basiskörper zumindest teilweise eingebettet. Aus fertigungstechnischen Gründen kann es von Vorteil sein, wenn das Schweiß-Element nicht während des Spritzgießvorgangs in den Basiskörper eingegossen wird, sondern nach dem Spritzguss durch nachträgliches Aufschmelzen des Basiskörpers teilweise in die Oberfläche des Basiskörpers eingebettet wird, d.h. thermisch mit dem Basiskörper verbunden wird.

Die Oberfläche des Schweiß-Element aus elektrisch leitfähigem Material kann bündig mit der Oberfläche des Basiskörpers abschließen oder im Abstand zur Oberfläche des Basiskörpers angeordnet sein. Für die Anordnung des Schweiß-Elementes an der Oberfläche des Basiskörpers ist entscheidend, dass nur der obere, nicht aber der untere Abschnitt des Basiskörpers während des Induktionsschweißvorgangs aufschmilzt.

Die durchdringungsfreie Verbindung zwischen Kunststoffplatte und Basiskörper erfolgt dadurch, dass ein elektromagnetisches Wechselfeld erzeugt wird, mit dem das Schweiß-Element auf eine Temperatur gebracht wird, die ausreichend hoch ist, so dass der thermoplastische Kunststoff des Basiskörpers schmilzt. Dadurch werden Kunststoffplatte und Basiskörper thermisch verschweißt. Dieses Schweißverfahren ist auch als Induktions-Schweißverfahren bekannt. Basiskörper und Kunststoffplatte bestehen vorzugsweise aus Materialien, die bei der gleichen Temperatur schmelzen, vorzugsweise aus demselben Kunststoff.

Die kraft- und formschlüssige Verbindung von Basiskörper und Bauteil oder Bauwerk erfolgt mittels einer oder mehrerer Befestigungsmittel, die unterschiedlich ausgebildet sein können. Zur Durchführung des mindestens einen Befestigungsmittels weist der Basiskörper mindestens eine Ausnehmung auf.

Die erfindungsgemäße Befestigungsvorrichtung vereinfacht die Anwendung und Montage der verschiedenen Auskleidungs-Systeme. Wenn die Kunststoffplatten unter Bildung eines Zwischenraums im Abstand zu der Wandung des Bauteils oder Bauwerks angeordnet werden sollen, können die erfindungsgemäßen Befestigungsvorrichtungen die Kunststoffplatten sicher befestigen. Aber auch wenn der Zwischenraum zwischen Platten und Wandung vergossen werden soll, tragen die erfindungsgemäßen Befestigungsvorrichtungen zu einer Vereinfachung des Verfahrens bei, da die sichere Befestigung der Kunststoffplatten den Einsatz von Schalungselementen überflüssig macht, an denen sich die Kunststoffplatten ansonsten abstützen müssten.

In Versuchen hat sich gezeigt, dass eine sichere Schweißverbindung dann schnell hergestellt werden kann, wenn das Schweiß-Element als ein in den Basiskörper zumindest teilweise eingebettetes Flächengebilde ausgebildet ist, das von dem thermoplastischen Material des Basiskörpers vielfach durchdrungen wird. Vorzugsweise ist das Schweiß-Element ein Gitter oder Geflecht oder Gewebe aus einem oder mehreren elektrisch leitfähigen Fäden oder Drähten. Eine besonders bevorzugte Ausführungsform sieht vor, dass das Schweiß-Element ein Gitter oder Geflecht oder Gewebe aus verzinkten Stahldrähten ist. Das Schweiß-Element kann aber auch als eine vorzugsweise flache Spule ausgebildet sein.

Der Basiskörper ist vorzugsweise als ein Körper mit einer flachen Ober- und Unterseite ausgebildet, wobei die Oberseite eine Anlagefläche für die Kunststoffplatte und die Unterseite eine Anlagefläche für die Wandung des Bauteils oder Bauwerks bildet. Die Anlagefläche an der Oberseite ist vorzugsweise größer als die Anlagefläche an der Unterseite, so dass eine ausreichend große Fläche für die Schweißverbindung zur Verfügung steht.

Eine besonders bevorzugte Ausführungsform sieht vor, dass der Basiskörper ein runder Körper mit einem oberen scheibenförmigen Teilstück und einem unteren zylindrischen Teilstück ist, wobei der Durchmesser des scheibenförmigen Teilstücks größer als der Durchmesser des zylindrischen Teilstücks ist. In das obere scheibenförmige Teilstück ist das Schweißelement eingebettet, das das scheibenförmige Teilstück nur im oberen Bereich aufschmilzt.

Für die Befestigung des Basiskörpers an dem Bauteil oder Bauwerk ist ein einziges Befestigungsmittel ausreichend. Zur Durchführung des einzigen Befestigungsmittels ist bei einer weiteren besonders bevorzugten Ausführungsform nur eine zentrale Ausnehmung in dem Basiskörper vorgesehen.

In Versuchen hat sich weiterhin gezeigt, dass optimale Schweißergebnisse mit einem ringförmigen Schweiß-Element erzielt werden, das bei einer besonders bevorzugten Ausführungsform die zentrale Ausnehmung des Basiskörpers konzentrisch umschließt.

Die zentrale Ausnehmung des Basiskörpers weist vorzugsweise einen oberen zylindrischen Abschnitt auf, der sich bis an die Oberseite des Basiskörpers erstreckt, und einen unteren zylindrischen Abschnitt auf, der sich bis an die Unterseite des Basiskörpers erstreckt. Dabei hat der obere zylindrische Abschnitt vorzugsweise einen größeren Durchmesser als der untere zylindrische Abschnitt. Der Absatz zwischen den beiden zylindrischen Abschnitten der zentralen Ausnehmung bildet eine Auflage für Distanzelemente, beispielsweise Unterlegscheiben, die in den zylindrischen Abschnitt eingelegt werden können. Die Höhe des oberen zylindrischen Abschnitts der Ausnehmung hat eine Länge, die ausreichend ist, dass die Befestigungsmittel nicht über die Oberfläche des Basiskörpers vorstehen.

Die Befestigungsmittel zur Befestigung des Basiskörpers an dem Bauteil oder Bauwerk können unterschiedlich ausgebildet sein. In der Praxis haben sich Gewindeschrauben oder Schlagschrauben (Schlagnägel) oder Gewindestangen mit Muttern als vorteilhaft erwiesen. Diese Befestigungsmittel können mit Dübeln an dem Bauwerk oder Bauteil verankert werden.

Die erfindungsgemäße Vorrichtung kann in einem Befestigungs-Kit bereitgestellt werden, das neben der Befestigungsvorrichtung auch die Befestigungsmittel sowie Distanzelemente umfasst. Weiterhin umfasst das Befestigungs-Kit vorzugsweise weitere Distanzstücke zum Ausgleich von Toleranzen zwischen Basiskörper und Bauwerk. Die Distanzstücke können Kunststoffscheiben unterschiedlicher Dicke sein, die bei einer besonders bevorzugten Ausführungsform vorzugsweise den gleichen Außendurchmesser, wie der Außendurchmesser des zylindrischen unteren Teilstücks des Basiskörpers haben. Vorzugsweise sind die Distanzstücke mit einem radialen Schlitz oder einer Ausnehmung versehen, so dass sich die Distanzstücke auch nach der Befestigung des Basiskörpers noch nachträglich seitlich aufschieben lassen, ohne den Basiskörper wieder lösen zu müssen. Es ist aber auch möglich, ein Distanzstück in Form eines vorzugsweise längsgeschlitzten Rohrstücks bereitzustellen, das vor Ort auf die erforderliche Länge gekürzt wird.

Das erfindungsgemäße Befestigungs-Kit kann auch als Auskleidungs-System zusammen mit den Kunststoffplatten bereitgestellt werden, die an einer Seite eine Mehrzahl von vorspringenden Elementen aufweist, an denen sich die Kunststoffplatten an der Wandung des Bauteils oder Bauwerks abstützen können, so dass Schalungselemente entfallen können.

Für den Fall, dass der Zwischenraum zwischen Kunststoffplatten und Bauteil oder Bauwerk mit einer Vergussmasse, insbesondere Beton oder Mörtel vergossen werden soll, sind die vorspringenden Elemente als Verankerungselemente ausgebildet, die sich verspreizende Elemente vorzugsweise mit Hinterschneidungen aufweisen können, um eine sichere Verankerung mit der Vergussmasse zu gewährleisten.

Im Folgenden wird ein Ausführungsbeispiel der Erfindung unter Bezugnahme auf die Zeichnungen näher erläutert.

Es zeigen:
- Fig. 1: ein Ausführungsbeispiel der erfindungsgemäßen Vorrichtung zur Befestigung von Kunststoffplatten an einem Betonbauteil in geschnittener Darstellung,
- Fig. 2: eine perspektivische Darstellung der Befestigungsvorrichtung von Fig. 1 in der Ansicht von unten,
- Fig. 3: eine perspektivische Darstellung der Befestigungsvorrichtung von Fig. 1 in der Ansicht von oben,
- Fig. 4: eine Anordnung von Kunststoffplatten in der Draufsicht zur Auskleidung eines quaderförmigen Behälters in schematischer Darstellung,
- Fig. 5A und 5B: die an der Wandung des Behälters mit den erfindungsgemäßen Befestigungselementen befestigten Kunststoffplatten in geschnittener Darstellung,
- Fig. 6: einen Schnitt durch ein Teilstück einer Kunststoffplatte, die mit Beton vergossene Verankerungselemente aufweist und
- Fig. 7: einen Schnitt durch ein Teilstück einer Kunststoffplatte, die sich mit Distanzelementen an der Behälterwandung abstützt.

Fig. 1 zeigt einen Schnitt durch die erfindungsgemäße Vorrichtung zur Befestigung von Kunststoffplatten an einem Bauteil oder Bauwerk. Die Befestigungsvorrichtung weist einen rotationssymmetrischen Basiskörper aus einem thermoplastischen Kunststoff, insbesondere PE auf. Der Basiskörper kann aber auch aus anderen thermoplastischen Kunststoffen bestehen, beispielsweise PP, PVC, PVDF und ECTFE.

Die Figuren 2 und 3 zeigen den Basiskörper in perspektivischer Darstellung in der Ansicht von oben und unten. Der Basiskörper 1 weist eine flache Oberseite 1A, an der die Kunststoffplatte befestigt wird, und eine flache Unterseite 1B auf, die der Wandung des Bauteils zugewandt ist, an der der Basiskörper befestigt wird. Die der Kunststoffplatte zugewandte Seite wird also als Ober- und die der Wandung zugewandte Seite als Unterseite bezeichnet.

Der Basiskörper 1 weist ein oberes scheibenförmiges Teilstück 2 auf, an das sich ein unteres zylindrisches Teilstück 3 anschließt. Der Durchmesser a des scheibenförmigen Teilstücks 2 ist größer als der Durchmesser b des zylindrischen Teilstücks 3. Das scheibenförmige Teilstück geht in das zylindrische Teilstück bogenförmig über.

Der Basiskörper 1 weist eine zentrale Ausnehmung 4 zur Durchführung eines Befestigungsmittels 5 auf, das in Fig. 1 zusammen mit dem Basiskörper dargestellt ist. Die mittige Ausnehmung 4 weist einen oberen zylindrischen Abschnitt 4A auf, an den sich ein unterer zylindrischer Abschnitt 4B anschließt. Der obere Abschnitt 4A hat einen größeren Innendurchmesser c als der Innendurchmesser d des unteren zylindrischen Abschnitts 4B.

Bei den gezeigten Ausführungsbeispielen ist ein einziges Befestigungsmittel 5 vorgesehen, das eine Schlagschraube 6 und zwei Distanzstücke 7a und 7b aufweist. Der Innendurchmesser c des oberen Abschnitts 4A entspricht dem Außendurchmesser des größeren Distanzstücks 7b. Die Länge des oberen Abschnitts 4A ist derart bemessen, dass der Kopf 6a der Schlagschraube 6 unterhalb der Oberfläche 1A des Basiskörpers liegt, wenn der Basiskörper an der Wandung des Bauteils befestigt ist. Anstelle einer Schlagschraube kann auch eine Schraube mit Gewinde oder eine Gewindestange mit einer Mutter zur Befestigung des Basiskörpers verwenden werden.

Die Kunststoffplatte wird an der Oberseite 1A des Basiskörpers 1 mittels Induktionsschweißen befestigt. Der Basiskörper 1 weist ein Induktions-Schweißelement 8 aus einem elektrisch leitfähigen Material auf, das an der Oberseite des Basiskörpers in den Basiskörper eingebettet ist. Bei dem vorliegenden Ausführungsbeispiel ist das Induktions-Schweißelement 8 ein Gitter aus verzinktem Stahldraht, das ringförmig zugeschnitten ist und die zentrale Ausnehmung 4 des Basiskörpers 1 konzentrisch umschließt. Der Außendurchmesser e des Induktions-Schweißelements 8 ist größer als der Außendurchmesser b des zylindrischen Teilstücks 3 und kleiner als der Außendurchmesser a des scheibenförmigen Teilstücks 2 des Basiskörpers 1. Das Schweißelement 8 ist derart in das scheibenförmige Teilstück 2 des Basiskörpers 1 eingebracht, dass die Oberseite des Schweißelements mit der Oberseite 1 A des Basiskörpers abschließt oder in einen verhältnismäßig geringen Abstand unterhalb der Oberfläche liegt.

Nachfolgend wird das erfindungsgemäße Verfahren zur Auskleidung von Bauteilen oder Bauwerken unter Verwendung der erfindungsgemäßen Befestigungsvorrichtung beschrieben.

Fig. 4 zeigt in schematischer Darstellung die Anordnung von rechteckförmigen Kunststoffplatten 10 (01, 02, 11 bis 18 und 21, 22) zur Auskleidung eines kubischen Behälters. Hierbei handelt es sich nur um eine beispielhafte Anordnung.

Mit den Platten 01 und 02 wird der Behälterboden abgedeckt. Da die Bodenplatten 01, 02 in einem Estrich oder Mörtel liegen, brauchen diese Platten nicht mit den erfindungsgemäßen Befestigungsmitteln befestigt zu werden.

Die Kunststoffplatten 10 weisen eine flache, dem Behälterinneren zugewandte Seite 10A auf. An der Rückseite 10B weisen die Kunststoffplatten vorspringende Elemente 9 auf, die als Verankerungselemente ausgebildet sind. Die Verankerungselemente 9 weisen sich verspreizende Flügelelemente 9A, 9B auf, die mit einer Vergussmasse, beispielsweise Beton, Estrich oder Mörtel 11 vergossen werden. Fig. 6 zeigt einen Schnitt durch ein Teilstück der mit der Vergussmasse 10 vergossenen Kunststoffplatte in vergrößerter Darstellung.

Zunächst wird die Wandung 12 des Behälters von losen Teilen befreit. Danach werden Positionen festgelegt, an denen die Befestigungselemente A an der Wandung 12 des Behälters befestigt werden. Hierzu wird ein entsprechendes Raster festgelegt, wobei jeder Kunststoffplatte 10 mehrere Befestigungselemente A zugeordnet werden können. Bei großflächigen Auskleidungen sollten sich Befestigungspunkte auch an den Stellen befinden, an denen mehrere Kunststoffplatten 10 aneinanderstoßen. Daraufhin werden an den Befestigungspunkten Bohrlöcher 13 gebohrt, in die Dübel 14 eingesteckt werden. Nunmehr können die Befestigungsvorrichtungen A mittels Schlagschrauben (Nägeln), Gewindeschrauben oder Gewindestangen mit Muttern, die mit dem Bezugszeichen 6 bezeichnet werden, mit der Behälterwand 12 verschraubt werden. Dabei ist darauf zu achten, dass die Oberflächen der Befestigungselemente A in einer Ebene liegen und die Höhe der Befestigungselemente größer als die Höhe der Verankerungselemente 9 der Kunststoffplatten 10 ist. Toleranzen werden dadurch ausgeglichen, dass Distanzstücke zwischen die Unterseite 1B des Basiskörpers 1 und der Behälterwandung 12 gelegt werden.

Fig. 1 zeigt einen Schnitt durch scheibenförmige Distanzstücke 15, 16 unterschiedlicher Dicke, die einen Außendurchmesser haben, der dem Außendurchmesser b des zylindrischen Teilstücks 3 des Basiskörpers 1 entspricht. Zur Durchführung des Befestigungsmittels 5 weisen die Distanzstücke 15, 16 ebenfalls eine zentrale Ausnehmung 15A, 16A auf. Die scheibenförmigen Distanzstücke können auch mit einem radialen Schlitz oder einer Ausnehmung versehen oder U-förmig ausgebildet sein, um die Distanzstücke auch nachträglich seitlich aufschieben zu können, ohne dass die Befestigung des Basiskörpers gelöst werden müsste.

Nunmehr werden die Kunststoffplatten 10 positioniert, wobei zur Fixierung der Platten innere und äußere Montageleisten 16, 17 verwendet werden, die in den Behälter eingelegt werden und die Kunststoffplatten in den Eckbereichen und entlang der Kanten an der Innen- und Außenseite abstützen. An den Kanten und Eckpunkten werden die Kunststoffplatten mittels Extruder-Schweißnähten 18 oder Ziehdraht-Schweißnähten verschweißt.

Die Befestigung der Kunststoffplatten 10 an den Befestigungselementen 1 erfolgt mittels Induktionsschweißen. Die hierzu geeigneten Induktionsschweiß-Geräte sind dem Fachmann bekannt. Durch Erzeugung eines elektromagnetischen Feldes mit dem Induktionsschweißgerät wird das Induktions-Schweißelement 8 auf eine ausreichend hohe Temperatur gebracht, so dass das scheibenförmige Teilstück 2 des Basiskörpers mit der Kunststoffplatte verschweißt wird. Dadurch wird eine sichere und durchdringungsfreie Verbindung zwischen Kunststoffplatte und Basiskörper geschafften, ohne dass die Gefahr von Leckagen an den Montagepunkten besteht.

Nach der Herstellung der Extruder- oder Ziehdraht Schweißnähte 18 und der Induktions-Schweißverbindungen 19 kann der Zwischenraum 20 zwischen Kunststoffplatten 10 und Behälterwandung 12 mit einer Vergussmasse 11 befüllt werden, wodurch die Kunststoffplatten fest mit dem Behälter verbunden werden. Der Vorteil des Einsatzes der Befestigungselemente liegt darin, dass eine Verschalung zum Vergießen der Hohlräume nicht erforderlich ist, da die Kunststoffplatten an der Behälterwand fixiert sind. Für den Fall, dass der Zwischenraum 20 zwischen Kunststoffplatten und Behälterwandung nicht vergossen werden soll, stellen die Befestigungselemente eine ausreichende Befestigung für die Kunststoffplatten sicher. Für diesen Anwendungsfall brauchen die Kunststoffplatten keine Verankerungselemente aufzuweisen. Es ist ausreichend, dass die vorspringenden Elemente der Kunststoffplatten Distanzelemente bilden, an denen sich die Kunststoffplatten an der Behälterwand abstützen können.

Fig. 7 zeigt einen Schnitt durch ein Teilstück einer Kunststoffplatte 10' in vergrößerter Darstellung, die sich mit Distanzelementen 9' an der Behälterwand abstützt. Die Befestigungselemente, mit denen die Kunststoffplatte an der Behälterwand befestigt ist, sind in der Teilansicht von Fig. 7 nicht dargestellt.

Betonschutzplatten 10 zum Auskleiden des Bauteils oder Bauwerks, die mit den erfindungsgemäßen Befestigungsvorrichtungen befestigt werden, sind in der EP 0 436 058 A1 und der EP 0 960 710 B1 oder EP 1 165 905 B1 beschrieben. Es können aber auch andere Kunststoffplatten verwendet werden, die sich von diesen Platten durch die Ausbildung der Verankerungs- oder Distanzelement unterscheiden.

## Patentansprüche

1. Vorrichtung zur Befestigung von Kunststoffplatten an Bauteilen oder Bauwerken, insbesondere an Betonbauteilen oder Betonbauwerken mit einem Basiskörper (1), der eine einem Bauteil oder einem Bauwerk zuwendbare Unterseite (1B) und eine einer Kunststoffplatte zuwendbare Oberseite (1A) aufweist, wobei der Basiskörper (1) aus einem thermoplastischen Kunststoff besteht und mindestens eine Ausnehmung (4) zur Durchführung mindestens eines Befestigungsmittels (5) aufweist, wobei der Basiskörper (1) eine flache Oberseite (1A) aufweist, an der die Kunststoffplatte befestigbar ist, und eine flache Unterseite (1B) aufweist, die der Wandung des Bauteils zuwendbar ist, an der der Basiskörper (1) befestigbar ist,
**dadurch gekennzeichnet, dass** an der Oberseite (1A) des Basiskörpers (1) ein zum Induktions-Schweißen geeignetes Element (8) aus einem elektrisch leitfähigen Material in den Basiskörper (1) eingebettet oder auf dem Basiskörper (1) befestigt ist, wobei das zum Induktions-Schweißen geeignete Element (8) derart ausgebildet ist, dass das zum Induktions-Schweißen geeignete Element (8) durch ein elektromagnetisches Wechselfeld auf eine Temperatur gebracht werden kann, die ausreichend hoch ist, so dass der thermoplastische Kunststoff des Basiskörpers (1) schmilzt, wodurch die Kunststoffplatte (10) und der Basiskörper (1) thermisch verschweißt werden.

2. Vorrichtung nach Anspruch 1, **dadurch gekennzeichnet, dass** das zum Induktions-Schweißen geeignete Element (8) als ein in den Basiskörper (1) eingebettetes Flächengebilde ausgebildet ist, das von dem thermoplastischen Material des Basiskörpers vielfach durchdrungen wird.

3. Vorrichtung nach Anspruch 2, **dadurch gekennzeichnet, dass** das zum Induktions-Schweißen geeignete Element (8) ein Gitter oder Geflecht oder Gewebe aus einem oder mehreren elektrisch leitfähigen Fäden oder Drähten ist.

4. Vorrichtung nach Anspruch 3, **dadurch gekennzeichnet, dass** das zum Induktions-Schweißen geeignete Element (8) ein Gitter oder Geflecht oder Gewebe aus verzinkten Stahldrähten ist.

5. Vorrichtung nach einem der Ansprüche 1 bis 4, **dadurch gekennzeichnet, dass** der Basiskörper (1) als ein Körper mit einer flachen Ober- und Unterseite ausgebildet ist, wobei der Basiskörper (1) an der Oberseite (1A) eine größere Anlagefläche als an der Unterseite (1B) aufweist.

6. Vorrichtung nach einem der Ansprüche 1 bis 5, **dadurch gekennzeichnet, dass** der Basiskörper (1) ein runder Körper mit einem oberen scheibenförmigen Teilstück (2) und einem unteren zylindrischen Teilstück (3) ist, wobei der Durchmesser (a) des scheibenförmigen Teilstücks (2) größer als der Durchmesser (b) des zylindrischen Teilstücks (3) ist.

7. Vorrichtung nach Anspruch 6, **dadurch gekennzeichnet, dass** die Dicke des scheibenförmigen Teilstücks (2) kleiner als die axiale Länge des zylindrischen Teilstücks ist.

8. Vorrichtung nach einem der Ansprüche 1 bis 7, **dadurch gekennzeichnet, dass** der Basiskörper (1) eine zentrale Ausnehmung (4) zur Durchführung eines Befestigungsmittels aufweist, wobei das zum Induktions-Schweißen geeignete Element (8) die zentrale Ausnehmung des Basiskörpers konzentrisch umschließt.

9. Vorrichtung nach Anspruch 8, **dadurch gekennzeichnet, dass** die zentrale Ausnehmung (4) einen oberen zylindrischen Abschnitt (4A), der sich bis an die Oberseite (1A) des Basiskörpers (1) erstreckt, und einen unteren zylindrischen Abschnitt (4B) aufweist, der sich bis an die Unterseite (1B) des Basiskörpers (1) erstreckt, wobei der obere zylindrische Abschnitt (4A) einen größeren Innendurchmesser (c) als der Innendurchmesser (d) des unteren zylindrischen Abschnitts (4B) aufweist.

10. Befestigungs-Kit **dadurch gekennzeichnet, dass** das Befestigungs-Kit mindestens eine Befestigungsvorrichtung (A) nach einem der Ansprüche 1 bis 9 und mindestens ein Befestigungsmittel (5) zur Befestigung des Basiskörpers an dem Bauteil oder Bauwerk aufweist.

11. Befestigungs-Kit nach Anspruch 10, **dadurch gekennzeichnet, dass** das Befestigungsmittel (5) eine Schraube (6) oder eine Gewindestange mit einer Mutter aufweist.

12. Befestigungs-Kit nach Anspruch 10 oder 11, **dadurch gekennzeichnet, dass** das Befestigungs-Kit mindestens ein Distanzstück (15, 16) zum Ausgleich von Toleranzen zwischen Basiskörper und Bauwerk aufweist.

13. Auskleidungs-System zum Auskleiden von Bauteilen oder Bauwerken mit einer Mehrzahl von Kunststoffplatten (10) und mindestens einem Befestigungs-Kit nach einem der Ansprüche 10 bis 12, wobei die Kunststoffplatten (10) an einer Seite (10B) eine Mehrzahl von vorspringenden Elementen (9) aufweist.

14. Auskleidungs-System nach Anspruch 13, **dadurch gekennzeichnet**, die vorspringenden Elemente (9) als Verankerungselemente ausgebildet sind.

15. Verfahren zum Auskleiden von Bauteilen oder Bauwerken mit Kunststoffplatten, bei dem die Kunststoffplatten (10) an dem Bauteil oder dem Bauwerk im Abstand zu der Oberfläche befestigt werden und die an dem Bauteil oder Bauwerk befestigten Kunststoffplatten zu der Auskleidung miteinander verschweißt werden, wobei zur Befestigung der Kunststoffplatten an dem Bauteil oder Bauwerk Vorrichtungen nach einem der Ansprüche 1 bis 9 mittels Befestigungselementen (5) an dem Bauteil oder Bauwerk im Abstand zueinander derart befestigt werden, dass die Unterseite (1B) der Basiskörper (1) dem Bauteil oder Bauwerk zugewandt und die Oberseiten (1A) der Basiskörper (1) den an den Basiskörpern zu befestigenden Betonschutzplatten aus Kunststoff (10) zugewandt sind, und dass die Betonschutzplatten aus Kunststoff (10) mit der Unterseite (10B) an die flachen Oberseiten (1A) der Basiskörper (1) angelegt und mit den Basiskörpern (1) verschweißt werden, indem die zum Induktions-Schweißen geeigneten Elemente (8) der Basiskörper (1) mit einem elektromagnetischen Wechselfeld erhitzt werden, wobei das zum Induktions-Schweißen geeignete Element (8) auf eine Temperatur gebracht wird, die ausreichend hoch ist, so dass der thermoplastische Kunststoff des Basiskörpers (1) schmilzt, wodurch die Kunststoffplatte (10) und der Basiskörper (1) thermisch verschweißt werden.

16. Verfahren nach Anspruch 15, **dadurch gekennzeichnet, dass** zur Befestigung der Befestigungsmittel (5) Löcher (13) im Abstand zueinander in das Bauteil oder Bauwerk gebohrt werden, in die Dübel (14) gesteckt werden, und dass die Basiskörper (1) mit Gewindestangen und Muttern oder Schrauben (6) an dem Bauteil oder Bauwerk befestigt werden, welche in die Dübel (14) geschraubt werden, wobei zum Ausgleich von Toleranzen vor der Befestigung der Vorrichtungen an dem Bauteil oder Bauwerk Distanzstücke (15, 16) zwischen Bauteil oder Bauwerk und Basiskörper (1) gelegt werden.

17. Verfahren nach Anspruch 15 oder 16, **dadurch gekennzeichnet, dass** der Zwischenraum (20) zwischen den Betonschutzplatten aus Kunststoff (10) und der Oberfläche der Bauteile oder Bauwerke mit einer Vergussmasse (11) vergossen wird.

## Claims

1. A device for fastening plastic plates on components or buildings, in particular on concrete components or concrete buildings, having
a base body (1), which has a bottom side (1B), which can be turned towards a component or a building, and an upper side (1A), which can be turned towards a plastic plate, wherein the base body (1) consists of a thermoplastic material and has at least one recess (4) for passing through at least one fastening means (5), wherein the base body (1) has a flat upper side (1A) on which a plastic plate can be fastened and a flat bottom side (1B), which can be turned towards the walls of the component on which the base body (1) can be fastened, **characterized in that** on the upper side (1A) of the base body (1), an element (8) made from an electrically conductive material and suitable for induction welding is embedded in the base body (1) or fastened on the base body (1), wherein the element (8) suitable for induction welding is designed such that the element (8) suitable for induction welding can, by means of an electromagnetic alternating field, be brought to a temperature which is high enough for the thermoplastic material of the base body (1) to melt, whereby the plastic plate (10) and the base body (1) are thermally welded together.

2. The device according to claim 1, **characterized in that** the element (8) suitable for induction welding is designed as a flat structure embedded in the base body (1), which is multiply penetrated by the thermoplastic material of the base body.

3. The device according to claim 2, **characterized in that** the element (8) suitable for induction welding is a grid or a plaiting or a woven fabric of one or multiple electrically conductive threads or wires.

4. The device according to claim 3, **characterized in that** the element (8) suitable for induction welding is a grid or a plaiting or a woven fabric of galvanized steel wires.

5. The device according to one of claims 1 to 4, **characterized in that** the base body (1) is designed as a body with a flat upper side and bottom side, wherein the base body (1) has a greater contact surface on the upper side (1A) than on the bottom side (1B).

6. The device according to one of claims 1 to 5, **characterized in that** the base body (1) is a round body with an upper disc-shaped part (2) and a lower cylindrical part (3), wherein the diameter (a) of the disc-shaped part (2) is greater than the diameter (b) of the cylindrical part (3).

7. The device according to claim 6, **characterized in that** the thickness of the disc-shaped part (2) is smaller than the axial length of the cylindrical part.

8. The device according to one of claims 1 to 7, **characterized in that** the base body (1) has a central recess (4) for passing through a fastening means, wherein the element (8) suitable for induction welding concentrically encloses the central recess of the base body.

9. The device according to claim 8, **characterized in that** the central recess (4) has an upper cylindrical section (4A), which extends to the upper side (1A) of the base body (1), and a lower cylindrical section (4B), which extends to the bottom side (1B) of the base body (1), wherein the upper cylindrical section (4A) has a greater inner diameter (c) than the inner diameter (d) of the lower cylindrical section (4B).

10. A fastening kit, **characterized in that** the fastening kit has at least one fastening device (A) according to one of claims 1 to 9 and at least one fastening means (5) for fastening the base body on the component or building.

11. The fastening kit according to claim 10, **characterized in that** the fastening means (5) has a screw (6) or a threaded rod with a nut.

12. The fastening kit according to claim 10 or 11, **characterized in that** the fastening kit has at least one spacer (15, 16) for compensating for tolerances between base body and building.

13. A lining system for lining components or buildings with a plurality of plastic plates (10) and at least one fastening kit according to one of claims 10 to 12, wherein the plastic plates (10) has a plurality of projecting elements (9) on one side (10B).

14. The lining system according to claim 13, **characterized in that** the projecting elements (9) are designed as anchoring elements.

15. A method for lining components or buildings with plastic plates, in which the plastic plates (10) are fastened on the component or the building at a distance to the surface, and the plastic plates fastened on the component or building are welded together to form the lining,
wherein, for fastening the plastic plates on the component or building, devices according to one of claims 1 to 9 are fastened on the component or building at a distance from one another by means of fastening means (5) such that the bottom side (1B) of the base bodies (1) faces the component or building and the upper sides (1A) of the base bodies (1) face the concrete protection plates made of plastic (10) to be fastened on the base bodies, and that the bottom sides (10B) of the concrete protection plates made of plastic (10) are placed on the flat upper sides (1A) of the base bodies (1) and welded to the base bodies (1) by heating the elements (8) suitable for induction welding of the base bodies (1) by means of an electromagnetic alternating field, wherein the element (8) suitable for induction welding is brought to a temperature which is high enough for the thermoplastic material of the base body (1) to melt, whereby the plastic plate (10) and the base body (1) are thermally welded together.

16. The method according to claim 15, **characterized in that**, for fastening the fastening means (5), holes (13) are drilled into the component or building at a distance from one another, in which wall plugs (14) are inserted, and **in that** the base bodies (1) are fastened on the component or building by means of threaded rods and nuts or screws (6), which are screwed into the wall plugs (14), wherein, for compensating for tolerances, spacers (15, 16) are placed between component or building and base body (1) before fastening the devices on the component or building.

17. The method according to claim 15 or 16, **characterized in that** the space (20) between the concrete protection plates made of plastic (10) and the surface of the components or buildings is grouted with a grouting compound (11).

## Revendications

1. Dispositif de fixation de plaques de matière plastique à des composants ou des ouvrages de constructions, plus particulièrement à des composants en béton ou des ouvrages en béton, avec un corps de base (1), qui comprend un côté inférieur (1B) pouvant être orienté vers un composant ou ouvrage de construction et un côté supérieur (1A) pouvant être orienté vers une plaque de matière plastique, dans lequel le corps de base (1) est constitué d'une matière plastique thermoplastique et comprend au moins un évidement (4) pour le passage d'au moins un moyen de fixation (5), dans lequel le corps de base (1) comprend un côté supérieur plate (1A), sur lequel la plaque de matière plastique peut être fixée, et un côté inférieur plat (1B), qui peut être orienté vers la paroi du composant sur lequel le corps de base (1) peut être fixé, **caractérisé en ce que**, sur le côté supérieur (1A) du corps de base (1), un élément adapté à une soudure par induction (8), constitué d'un matériau électro-conducteur, est intégré dans le corps de base (1) ou est fixé sur le corps de base (1), dans lequel l'élément adapté à une soudure par induction (8) peut, grâce à un champ électromagnétique alternatif, être porté à une température suffisamment élevée pour que la matière plastique thermoplastique du corps de base (1) fonde, ce qui permet de souder thermiquement la plaque de matière plastique (10) et le corps de base (1).

2. Dispositif selon la revendication 1, **caractérisé en ce que** l'élément adapté à une soudure par induction (8) est conçu comme une structure plane, intégrée dans le corps de base (1), qui est traversée plusieurs fois par le matériau thermoplastique du corps de base.

3. Dispositif selon la revendication 2, **caractérisé en ce que** l'élément adapté à une soudure par induction (8) est une grille ou un treillis ou un tissu constitué d'un ou plusieurs filaments ou fils électro-conducteurs.

4. Dispositif selon la revendication 3, **caractérisé en ce que** l'élément adapté à une soudure par induction (8) est une grille ou un treillis ou un tissu constitué de fils en acier zingué.

5. Dispositif selon l'une des revendications 1 à 4, **caractérisé en ce que** le corps de base (1) est conçu comme un corps avec des côtés supérieur et inférieur plats, dans lequel le corps de base (1) comprend, sur le côté supérieur (1A), une surface d'appui plus grande que sur le côté inférieur (1B).

6. Dispositif selon l'une des revendications 1 à 5, **caractérisé en ce que** le corps de base (1) est un corps rond avec une partie supérieure en forme de disque (2) et une partie inférieure cylindrique (3), dans lequel le diamètre (a) de la partie en forme de disque (2) est supérieur au diamètre (b) de la partie cylindrique (3).

7. Dispositif selon la revendication 6, **caractérisé en ce que** l'épaisseur de la partie en forme de disque (2) est inférieure à la longueur axiale de la partie cylindrique.

8. Dispositif selon l'une des revendications 1 à 7, **caractérisé en ce que** le corps de base (1) comprend un évidement central (4) pour le passage d'un moyen de fixation, dans lequel l'élément adapté à une soudure par induction (8) entoure l'évidement central du corps de base de manière concentrique.

9. Dispositif selon la revendication 8, **caractérisé en ce que** l'évidement central (4) comprend une portion cylindrique supérieure (4A), qui s'étend jusqu'au côté supérieur (1A) du corps de base (1), et une portion cylindrique inférieure (4B), qui s'étend jusqu'au côté inférieur (1B) du corps de base (1), dans lequel la portion cylindrique supérieure (4A) présente un diamètre intérieur (c) supérieur au diamètre intérieur (d) de la portion cylindrique inférieure (4B).

10. Kit de fixation, **caractérisé en ce que** le kit de fixation comprend au moins un dispositif de fixation (A) selon l'une des revendications 1 à 9 et au moins un moyen de fixation (5) pour la fixation du corps de base au composant ou à l'ouvrage de construction.

11. Kit de fixation selon la revendication 10, **caractérisé en ce que** le moyen de fixation (5) comprend une vis (6) ou une tige filetée avec un écrou.

12. Kit de fixation selon la revendication 10 ou 11, **caractérisé en ce que** le kit de fixation comprend au moins une pièce d'écartement (15, 16) pour la compensation des tolérances entre le corps de base et l'ouvrage de construction.

13. Système de revêtement pour le revêtement de composants ou d'ouvrages de construction avec une pluralité de plaques de matière plastique (10) et au moins un kit de fixation selon l'une des revendications 10 à 12, dans lequel les plaques de matière plastique (10) comprennent, sur un côté (10B), une pluralité d'éléments en saillie (9).

14. Système de revêtement selon la revendication 13, **caractérisé en ce que** les éléments en saillie (9) sont conçus comme des éléments d'ancrage.

15. Procédé de revêtement de composants ou d'ouvrages de construction avec des plaques de matière plastique, dans lequel les plaques de matière plastique (10) sont fixées sur le composant ou sur l'ouvrage de construction à une certaine distance de la surface et les plaques de matière plastique fixées au composant ou à l'ouvrage de construction sont soudées ensemble afin de constituer le revêtement, dans lequel, pour la fixation des plaques de matière plastique au composant ou à l'ouvrage de construction, des dispositifs selon l'une des revendications 1 à 9 sont fixés, au moyen d'éléments de fixation (5), au composant ou à l'ouvrage de construction, à une certaine distance entre eux, de façon à ce que les côtés inférieurs (1B) des corps de base (1) soient orientés vers le composant ou l'ouvrage de construction et les côtés supérieurs (1A) des corps de base (1) soient orientés vers les plaques de protection du béton en matière plastique à fixer sur les corps de base et de façon à ce que les plaques de protection du béton en matière plastique (10) soient appuyées, avec le côté inférieur (10B), contre les côtés supérieurs plats (1A) des corps de base (1) et soient soudées avec les corps de base (1), grâce au fait que les éléments adaptés à une soudure par induction (8) des corps de base (1) sont chauffés avec un champ électromagnétique alternatif, dans lequel l'élément adapté à une soudure par induction (8) est porté à une température qui est suffisamment élevée pour faire fondre la matière plastique thermoplastique du corps de base (1), ce qui permet de souder thermiquement la plaque de matière plastique (10) et les corps de base (1).

16. Procédé selon la revendication 15, **caractérisé en ce que**, pour la fixation des moyens de fixation (5), des trous (13) espacés entre eux sont percés dans le composant ou l'ouvrage de construction, dans lesquels sont insérées des chevilles (14) et **en ce que** les corps de base (1) sont fixés, avec des tiges filetées et des écrous ou des vis (6), au composant ou à l'ouvrage de construction, qui sont vissés dans les chevilles (14), dans lequel, pour la compensation des tolérances, avant la fixation des dispositifs au composant ou à l'ouvrage de construction, des pièces d'écartement 15, 16) sont posées entre le composant ou l'ouvrage de construction et le corps de base (1).

17. Procédé selon la revendication 15 ou 16, **caractérisé en ce que** l'espace intermédiaire (20) entre les plaques de protection du béton en matière plastique (10) et la surface des composants ou ouvrages de construction est coulé avec une masse de scellement (11).
